# FASCICULE DE BREVET EUROPEEN

(11) **EP 3 860 737 B1**
(45) Date de publication et mention de la délivrance du brevet: **26.10.2022**
(21) Numéro de dépôt: 19802237.8
(22) Date de dépôt: 26.09.2019
(51) Int. Cl.: A63H 33/00, A63H 33/22

(54) **ACCESSOIRE DE TYPE SABRE LASER**
ZUBEHÖR VOM LICHTSCHWERTTYP
ACCESSORY OF LIGHT-SABRE TYPE

(30) Priorité: 03.10.2018 FR 1859193
(43) Date de publication de la demande: 11.08.2021
(73) Titulaire: Groupe LDLC, 69578 Limonest Cedex (FR)
(72) Inventeur: FAIVRE, Laurent, 69130 ECULLY (FR); MARCHETTI, Jasmine, 01480 CHALEINS (FR)
(74) Mandataire: Cabinet Beau de Loménie
(86) Numéro de dépôt international: PCT/FR2019/052289
(87) Numéro de publication internationale: WO 2020/070415

(56) Documents cités:
- WO-A1-93/10872
- US-A- 4 231 077
- US-A- 6 036 576
- US-A1- 2014 342 634
- US-A1- 2017 203 225

## Description

La présente invention concerne un accessoire de type sabre laser.

Certains personnages de fiction utilisent en tant qu'arme de prédilection un accessoire nommé « sabre laser », qui comprend une lame lumineuse et un manche. Un sabre laser se manie comme un sabre conventionnel, mais émet de la lumière et/ou des sons pendant le combat.

De nombreux accessoires de type sabre laser ont été commercialisés, que ce soit pour jouer, pour des performances artistiques, ou pour collectionner. Ces accessoires sont habituellement formés d'un manche de forme cylindrique sur laquelle est montée une lame tubulaire. Une ou plusieurs LED émettent de la lumière de sorte à illuminer la lame tubulaire.

Un premier problème associé à ces accessoires de type sabre laser est l'encombrement important de la lame tubulaire, ce qui rend difficile le transport des accessoires de type sabre laser. Il est donc préférable de pouvoir monter et démonter la lame tubulaire sur le manche. De manière usuelle, la lame tubulaire est fixée à l'aide d'une ou plusieurs vis venant bloquer la lame tubulaire sur le manche. Ce moyen de fixation nécessite l'emploi d'outils pour assurer le montage et le démontage. De plus, en raison du positionnement des vis, le montage et le démontage de la lame tubulaire sur le manche est complexe. En outre, le maintien en position de la lame tubulaire sur le manche dépend de la qualité du système de fixation et, parfois, peut être insuffisant en cas de choc notamment.

Dans l'état de la technique, il est également connu par le brevet US 4 231 077 un accessoire de type sabre laser comportant un manche sur lequel est fixé à l'aide d'une bague de serrage, un embout sur lequel est emmanchée par déformation, une lame tubulaire. Il s'ensuit que cette lame peut s'arracher du manche lors de l'utilisation de l'accessoire. De plus, ce montage ne permet pas un maintien rigide de la lame tubulaire.

Dans ce contexte, un premier mode de réalisation de l'invention vise à résoudre ces inconvénients de l'art antérieur. En particulier, le premier mode de réalisation de l'invention propose un accessoire de type sabre laser comprenant un système de fixation amovible de la lame tubulaire sur le manche permettant, non seulement, un montage et un démontage aisés, mais également une fixation robuste de la lame tubulaire au manche. Pour cela, l'accessoire de type sabre laser selon ce premier mode de réalisation de l'invention comprend :
- une lame tubulaire comprenant un tube comportant une extrémité proximale et une extrémité distale ;
- un manche comprenant un manchon avec une première extrémité et une seconde extrémité, dans lequel est inséré un bloc de commande d'au moins une source d'éclairage de la lame tubulaire ;
- un système de fixation amovible de la lame tubulaire sur le manche par son extrémité proximale, composé d'un embout emmanché à l'extrémité proximale du tube et d'une bague de serrage engagée pour être emmanchée sur l'embout et fixée à la première extrémité du manchon.

Selon l'invention, l'embout est fixé sur l'extérieur du tube et comporte un épaulement apte à venir en butée contre la première extrémité du manchon et en ce que le manchon comporte à partir de sa première extrémité, un puits dans lequel l'embout est engagé jusqu'à son épaulement, la bague de serrage étant engagée à partir de l'extrémité distale du tube pour être emmanchée sur l'embout.

L'accessoire selon le premier mode de réalisation de l'invention présente avantageusement l'une ou l'autre de ces caractéristiques, seules ou en combinaison :
- l'embout comporte à son extrémité libre un fond de butée pour le tube prolongé à l'équerre par un retour inséré à l'intérieur du tube, permettant le maintien en position du tube ;
- le retour de l'embout assure le maintien d'un système de diffusion et de conduction de la lumière inséré à l'intérieur du tube ;
- la bague de serrage comporte une partie saillante par rapport au manchon, dont le profil est aménagé pour servir de garde lame.

Un deuxième problème associé aux sabres laser de l'art antérieur concerne le montage dans le manche du système électronique permettant d'illuminer la lame tubulaire et/ou d'émettre des sons en fonction des mouvements détectés et des chocs subis par le sabre laser. En effet, dans l'art antérieur, la ou les LED sont allumées par l'application d'une pression sur un bouton placé en saillie du manche. De manière usuelle, ce bouton est relié à un système électronique par des fils électriques. Les sons sont classiquement émis grâce à un haut-parleur placé dans le manche, et relié, lui aussi, au système électronique par des fils électriques. Aussi, le montage du système électronique dans le manche peut être complexe. De plus, il est important que ce système électronique ne bouge pas dans le manche afin qu'il ne soit pas endommagé en cas de choc. Enfin, des piles permettent d'alimenter le système électronique. Il est donc préférable de réduire l'encombrement du système électronique dans le manche, afin de pouvoir augmenter la capacité des piles et alors améliorer l'autonomie des sabres laser.

Dans ce contexte, un deuxième mode de réalisation de l'invention vise à remédier à ces inconvénients de l'art antérieur. En particulier, le deuxième mode de réalisation de l'invention propose un accessoire de type sabre laser dans lequel un manche comprend bloc de commande permettant un maintien en position du système électronique, de préférence dans un espace restreint, ainsi qu'un montage aisé. Pour cela, l'accessoire de type sabre laser selon ce deuxième mode de réalisation de l'invention comprend :
- une lame tubulaire comprenant un tube comportant une extrémité proximale et une extrémité distale ;
- un manche comprenant un manchon avec une première extrémité et une seconde extrémité, dans lequel est inséré un bloc de commande d'au moins une source d'éclairage de la lame tubulaire, le bloc de commande comprenant un support cylindrique coopérant avec la surface interne du manchon, le support cylindrique maintenant en position un système électronique muni d'un bouton de commande de la source d'éclairage, ledit bouton de commande étant guidé en translation par le support cylindrique et positionné en vis-à-vis d'un orifice ménagé dans le manchon.

L'accessoire selon le deuxième mode de réalisation de l'invention présente avantageusement l'une ou l'autre de ces caractéristiques, seules ou en combinaison :
- l'accessoire de type sabre laser comprend un système de blocage en translation et en rotation du support cylindrique dans le manchon ;
- le support cylindrique est composé d'un boitier muni d'une structure d'assemblage pour maintenir en position le système électronique, et à partir duquel s'étend un fût tubulaire délimitant intérieurement un logement de réception, ouvert à l'extrémité opposée au boitier, pour recevoir des piles ;
- un pommeau est fixé à la seconde extrémité du manchon, le pommeau comprenant un haut-parleur et une carte électronique supportant un circuit de commande du haut-parleur ;
- le système électronique est équipé d'un gyroscope et d'un accéléromètre pour détecter des mouvements du manche, le bouton de commande étant relié à un circuit de commande de la source d'éclairage pour activer la source d'éclairage en fonction des mouvements détectés ;
- le système électronique est sous forme de plusieurs cartes électroniques montées de manière superposée ;
- l'accessoire de type sabre laser comporte un circuit d'alimentation électrique comprenant un bandeau de connexion porté par l'extérieur du fût et s'étendant d'une extrémité à l'autre du bloc de commande, une borne au fond du logement du fût et une borne circulaire à extrémité opposée, pour établir un contact électrique avec les piles ; et
- le bouton de commande pilote le fonctionnement du haut-parleur.

Par ailleurs, il serait avantageux de pouvoir émettre le son sur un périphérique audio, tel qu'une enceinte ou un casque, en fonction des mouvements et des chocs subis par l'accessoire de type sabre laser. Il serait également avantageux de pouvoir modifier la nature des sons émis et/ou la couleur diffusée dans la lame selon les souhaits de l'utilisateur, par exemple via une application sur un smartphone ou une tablette.

Dans ce contexte, un troisième mode de réalisation de l'invention propose un accessoire de type sabre laser comportant un composant émetteur Bluetooth permettant la communication avec un appareil communicant à distance. Pour cela, l'accessoire de type sabre laser selon ce troisième mode de réalisation de l'invention comprend :
- une lame tubulaire comprenant un tube comportant une extrémité proximale et une extrémité distale,
- un manche comprenant un manchon avec une première extrémité et une seconde extrémité, dans lequel est inséré un bloc de commande d'au moins une source d'éclairage de la lame tubulaire, le bloc de commande comprenant un système électronique comportant un composant émetteur Bluetooth permettant la communication avec un appareil communiquant à distance.

L'accessoire selon ce troisième mode de réalisation de l'invention présente avantageusement l'une ou l'autre de ces caractéristiques, seules ou en combinaison :
- une ouverture est ménagée dans le manchon en vis-à-vis du composant émetteur Bluetooth pour favoriser le passage d'ondes ;
- le système électronique est sous forme de plusieurs cartes électroniques montées de manière superposée ;
- le système électronique comporte une carte électronique mère équipée d'un gyroscope et d'un accéléromètre, fixée par encliquetage au support cylindrique, supportant d'un côté un connecteur assemblé avec un connecteur complémentaire porté par une autre carte électronique supportant le bouton de commande, et de l'autre côté assemblée par encliquetage à une carte électronique comportant le composant émetteur Bluetooth.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue en perspective d'un accessoire de type sabre laser conforme à l'invention.
Les **Figures 2A** et **2B** sont une vue en perspective du montage du système de fixation amovible de la lame sur le manche d'un accessoire de type sabre laser conforme au premier mode de réalisation de l'invention.
La **Figure 3** est une vue en coupe d'un accessoire de type sabre laser conforme à l'invention.
La **Figure 4** est une vue en perspective éclatée d'un accessoire de type sabre laser conforme à l'invention.
La **Figure 5** est une vue en perspective éclatée d'un empilement des différents éléments d'un bloc de commande d'un accessoire de type sabre laser conforme à l'invention.
La **Figure 6** est une vue en perspective éclatée d'un empilement des différents éléments d'un bloc de commande d'un accessoire de type sabre laser conforme à l'invention.
La **Figure 7** est une vue en perspective d'un boitier d'un accessoire de type sabre laser conforme à l'invention.

Tel qu'illustré dans les Figures, l'invention concerne un accessoire de type sabre laser **1** comprenant une lame tubulaire **2** fixée sur un manche **3** et comprenant au moins une source d'éclairage **4.**

Quel que soit le mode de réalisation, l'accessoire de type sabre laser **1** comporte au moins une source d'éclairage **4,** positionnée(s) soit dans le manche **3,** soit le long de la lame tubulaire **2.** A titre d'exemple de sources d'éclairages convenant dans le cadre de l'invention, on peut citer les LED qui sont couramment utilisées dans le domaine.

Quel que soit le mode de réalisation, la lame tubulaire **2** comprend un tube **5,** comportant une extrémité proximale **5₁** et une extrémité distale **5₂** (**Fig. 1**).

De préférence, le tube **5** est translucide voire transparent. Alternativement, le tube **5** peut être chargé en colorant(s) diffusant(s).

Avantageusement, le tube **5** a une épaisseur comprise entre 2 mm et 3 mm.

A titre d'exemple, le tube **5** peut être réalisé en polycarbonate. En effet, le polycarbonate a l'avantage d'être résistant mécaniquement, d'absorber les UV, d'être facile à extruder et d'être léger.

Selon un mode particulier de réalisation, le tube **5** est réalisé en polycarbonate et a une épaisseur comprise entre 2 mm et 3 mm.

Quel que soit le mode de réalisation, la lame tubulaire **2** comprend également un bouchon de fermeture **6** fixé à l'extrémité distale **5₂** du tube **5.** Le tube **5** est alors fermé à son extrémité distale **5₂** par ledit bouchon de fermeture **6.** De préférence, le bouchon de fermeture **6** est réalisé de manière analogue au tube **5** (c'est-à-dire même matériau).

Quel que soit le mode de réalisation, la lame tubulaire **2** de l'accessoire de type sabre laser **1** selon l'invention peut avantageusement être illuminée par la ou les sources d'éclairage **4,** de préférence en fonction des mouvements dudit accessoire. Dans ce cas, le tube **5** comprend de préférence un système de diffusion et de conduction de la lumière (non représenté sur les figures) afin que la lumière soit uniforme de part en part de la lame tubulaire **2.** A titre d'exemples de système de conduction et de diffusion, on peut citer des films plastiques, pouvant notamment être positionnés sur la paroi interne **5₃** du tube **5.** Tout système de conduction et de diffusion de la lumière connu dans l'état de l'art pourra convenir dans le cadre de l'invention.

Quel que soit le mode de réalisation de l'invention, l'accessoire de type sabre laser **1** selon l'invention a un manche **3** comprenant un manchon **7,** ayant une première extrémité **7₁** et une seconde extrémité **7₂**. Tel qu'illustré à la **Fig. 1****,** le manchon **7** peut être de forme cylindrique et comporter des rainures. Cet exemple n'est pas limitatif, et d'autres formes de manchon peuvent convenir dans le cadre de l'invention. Le manchon 7 peut être ajouré.

Avantageusement, quel que soit le mode de réalisation de l'invention, le manche **3** comprend également un pommeau **8** fixé à la seconde extrémité **7₂** du **manchon 7.** Le pommeau **8** peut être fixé à la seconde extrémité **7₂** du manchon **7** par tout type de fixation connu dans l'état de l'art, tel que le vissage ou la fixation de type baïonnette. De préférence, le pommeau **8** est vissé au manchon **7** par sa seconde extrémité **7₂** grâce à la présence de filetage ou taraudage (non représenté sur les figures).

Le pommeau **8** peut être de forme cylindrique, tel que cela est illustré à la **Fig. 1****.** Cet exemple n'est pas limitatif et une autre forme pourrait être envisagée.

Quel que soit le mode de réalisation de l'invention, le manche **3** comprend un bloc de commande **9** de la ou des sources d'éclairage **4** de la lame tubulaire **2.** Le bloc de commande **9** permet de piloter la ou les sources d'éclairage **4** et, le cas échéant, un haut-parleur présent dans le manche **3.**

### Système de fixation amovible

Selon un premier mode de réalisation de l'invention illustré aux **Fig. 2A et 2B****,** l'accessoire de type sabre laser **1** comprend un système de fixation amovible **10** de la lame tubulaire **2** sur le manche **3.** La nature amovible du système de fixation **10** facilite le montage et le démontage de la lame tubulaire **2** sur le manche **3** car aucun outil n'est nécessaire. De plus, le système de fixation amovible **10** selon ce mode de réalisation est robuste et permet autant de montages et de démontages de la lame tubulaire **2** sur le manche **3** que désiré.

Selon ce mode de réalisation, le système de fixation amovible **10** est composé d'un embout **11** et d'une bague de serrage **12.**

L'embout **11** est emmanché à l'extrémité proximale **5₁** du tube **5** sur l'extérieur de l'embout. Plus précisément, tel qu'illustré à la **Fig.3**, l'embout **11** a une première extrémité **11₁** pourvue d'un épaulement **13** dirigé vers l'extérieur. L'épaulement **13** vient en butée contre la première extrémité **7₁** du manchon **7,** de sorte que la première extrémité **11₁** de l'embout **11** et la première extrémité **7₁** du manchon sont adjacentes. Ainsi, lorsque l'épaulement **13** de l'embout **11** est en butée sur la première extrémité **7₁** du manchon **7,** l'embout **11** et par suite une partie de la lame tubulaire **2** est engagée à l'intérieur du manchon **7.** Plus précisément, l'embout **11** est engagé jusqu'à son épaulement, à l'intérieur d'un puits **7p** délimité à l'intérieur du manchon **7** entre la première extrémité **7₁** du manchon **7** et la source d'éclairage **4.** Ce puits **7p** est ouvert d'un côté, vers l'extérieur à partir de la première extrémité **7₁** du manchon et de l'autre côté, en direction de la source d'éclairage **4**. L'embout **11** est fixé au tube **5,** de préférence par collage. L'embout **11** est fixé au tube **5** par une liaison complète permanente ou non démontable.

De préférence, selon ce premier mode de réalisation, l'embout **11** comporte en outre une deuxième extrémité **11₂**, ou extrémité libre, comportant un fond de butée **14** pour le tube **5** qui est prolongé à l'équerre par un retour **15** à l'intérieur du tube **5.** Ce profil de l'embout **11** permet un maintien en position du tube **5,** et éventuellement du système de diffusion et de conduction de la lumière lorsque celui-ci est présent, même lorsque la lame tubulaire **2** est montée ou démontée du manche **3,** et même en cas de choc subi par l'accessoire de type sabre laser **1.** En effet, le tube **5** est pourvu à partir de son extrémité libre et sur une longueur déterminée, extérieurement, de l'embout **11** et intérieurement du retour **15.** Lorsque la lame tubulaire **2** est montée sur le manche **3,** la deuxième extrémité **11₂** de l'embout **11** est située à proximité de la source d'éclairage **4.**

Lors du montage de la lame tubulaire **2** sur le manche **3** grâce au système de fixation amovible **10** selon le premier mode de réalisation de l'invention illustré aux **Fig. 2A** et **2B****,** la bague de serrage **12** est engagée à partir de l'extrémité distale **5₂** du tube **5** pour être emmanchée sur l'embout **11** et fixée à la première extrémité **7₁** du manchon **7.** L'embout **11** est alors fixé en translation par la bague de serrage **12.**

Plus précisément, la bague de serrage **12** comporte une première extrémité **12₁**, une deuxième extrémité **12₂** et une surface de butée **12₃**. La bague de serrage **12** est alors emmanchée sur l'embout **11** de sorte que la surface de butée **12₃** de la bague de serrage **12** est en butée de l'épaulement **13** de l'embout **11.** L'épaulement **13** de l'embout **11** est alors en contact d'un côté avec la surface de butée **12₃** de la bague de serrage **12** et de l'autre côté avec la première extrémité **7₁** du manchon **7.** Ainsi, l'épaulement **13** de l'embout **11** permet de bloquer en translation le tube **5** par rapport au manchon **7.**

De préférence, la bague de serrage **12** est fixée sur le manchon **7** par vissage ou par engagement dans des tétons, en venant en butée de l'épaulement **13** de l'embout **11,** qui permet alors de rendre solidaire le manchon **7** et la bague de serrage **12.**

Selon le mode de réalisation illustré sur les **Fig. 2A, 2B** et **3****,** la bague de serrage **12** est vissée à la première extrémité **7₁** du manchon **7** tout en venant en butée de l'épaulement **13** de l'embout **11.** La bague de serrage **12** est vissée sur la première extrémité **7₁** du manchon **7** grâce à un filetage ou taraudage.

Selon un mode de réalisation non illustré, la bague de serrage **12** est fixée par un système de fixation de type baïonnette à la première extrémité **7₁** du manchon **7** tout en venant en butée de l'épaulement **13** de l'embout **11.** Selon ce mode de réalisation, deux lumières situées sur la bague de serrage **12** sont engagées chacune dans un téton situé sur le manchon **7.**

De préférence, la bague de serrage **12** est vissée sur la première extrémité **7₁** du manchon **7** grâce à un filetage ou taraudage par l'une de ses extrémités.

Lors du démontage de la lame tubulaire **2,** la bague de serrage est dévissée.

Selon ce mode de réalisation, le montage et le démontage de la lame tubulaire **2** sur le manche **3** grâce au système de fixation amovible **10** est aisé, et ne nécessite aucun outil.

Dans l'exemple de réalisation illustré à la **Fig. 3****,** la bague de serrage **12** comporte une partie saillante **12₄** à son extrémité libre, sous la forme d'une partie tronconique : selon le profil et les dimensions choisies de la partie saillante **12₄** de la bague de serrage **12**, celle-ci pourra servir avantageusement également de garde lame.

### Bloc de commande

Selon un deuxième mode de réalisation de l'invention illustré aux **Fig. 3** à **7****,** le bloc de commande **9** comprend au moins une source d'éclairage **4,** et de préférence une seule source d'éclairage **4,** et un support cylindrique **16.**

Tel qu'illustré à la **Fig. 3****,** le bloc de commande **9** comprend une source d'éclairage **4.** Un élément optique **17** venant en butée du support cylindrique **16** favorise la conduction de la lumière en direction de la lame tubulaire **2.** Par exemple, elle peut avoir un profil arrondi dirigé vers le tube **5.**

A titre d'exemple de sources d'éclairages **4** convenant dans le cadre de l'invention, on peut citer les LED qui sont couramment utilisées dans le domaine. Néanmoins, les LED ont l'inconvénient de générer de la chaleur lors de leur utilisation. Par conséquent, la source d'éclairage **4** est avantageusement entourée latéralement pas un élément conducteur de chaleur **18,** c'est-à-dire un radiateur, afin de la dissiper, par exemple réalisé en aluminium.

Selon le deuxième mode de réalisation illustré aux **Fig.3** à **7****,** le bloc de commande **9** comprend un support cylindrique **16** formé par deux demi-coques **16₁** et **16₂** assemblées entre elles par encliquetage. Cet exemple n'est pas limitatif, et il pourrait par exemple être envisagé d'utiliser un support cylindrique **16** formé d'une seule pièce en deux parties articulées et fermée par encliquetage ou par collage, ou bien de deux ou plus de deux pièces fermées par collage ou par encliquetage.

Selon ce deuxième mode de réalisation de l'invention, le support cylindrique **16** coopère avec la surface interne **7₃** du manchon **7,** c'est-à-dire que le support cylindrique **16** épouse la surface interne **7₃** du manchon **7.** Ainsi, le support cylindrique **16** ne bouge pas transversalement dans le manchon **7,** et en particulier en cas de choc. De plus, selon un mode de réalisation avantageux, un système de blocage **19** permet de bloquer en translation et en rotation le support cylindrique **16** dans le manchon **7.** A titre d'exemple de système de blocage **19,** le manchon **7** peut comporter des ergots **19₁**. aptes à se loger dans des trous **19₂** complémentaires ménagés dans le manchon **7.** D'autres systèmes de blocages connus de l'homme du métier peuvent être utilisés dans le cadre de l'invention.

Selon le deuxième mode réalisation de l'invention, le support cylindrique **16** est formé d'un boitier **20** à partir duquel s'étend un fût tubulaire **21.** Le fût tabulaire **21** est alors dans le prolongement du boitier **20.**

Selon ce deuxième mode de réalisation, le fût tubulaire **21** délimite intérieurement un logement **22** de réception ouvert à l'extrémité opposée au boitier **20,** qui permet de recevoir une batterie, et en particulier des piles **23,** nécessaires au fonctionnement de l'accessoire de type sabre laser **1.** Les deux extrémités du logement **22** sont reliés à un circuit d'alimentation électrique via des bornes **25,** tel que détaillé ci-dessous. Dans le cadre de l'invention, ce logement **22** est suffisamment grand pour recevoir plusieurs piles **23** placées bout à bout, ce qui permet de garantir une bonne autonomie à l'accessoire de type sabre laser **1.**

Selon ce deuxième mode de réalisation, le support cylindrique **16** permet de maintenir en position un système électronique **26.** Pour cela, le boitier **20** du support cylindrique **16** comprend une structure d'assemblage **27** qui permet le maintien en position du système électronique **26.** De préférence, la structure d'assemblage **27** est un système d'encliquetage.

Selon le deuxième mode de réalisation de l'invention, le système électronique **26** comprend une carte électronique supportant un circuit de commande de la source d'éclairage **4.**

Selon le deuxième mode de réalisation de l'invention, le système électronique **26** comprend un bouton de commande **28** d'au moins une source d'éclairage **4.** Le bouton de commande **28** est supporté par le bloc de commande **9** et pilote le fonctionnement de la source d'éclairage **4.**

Le bouton de commande **28** est engagé dans un trou de passage **16₃** du support cylindrique **16.** Ainsi, le bouton de commande **28** est guidé en translation par le support cylindrique **16,** au travers du trou de passage **16₃**.

En position non active, le bouton de commande **28** est de préférence affleurant, c'est-à-dire non saillant, à la surface extérieure du support cylindrique **16,** de manière à pouvoir insérer aisément le bloc de commande **9** dans le manchon **7,** sans outil.

Alternativement, il est également possible que le bouton de commande **28** soit en saillie du support cylindrique **16** en position non active. Dans ce cas, le bouton de commande **28** a une capacité de rétractation permettant une insertion aisée du bloc de commande **9** dans le manchon **7.**

Selon ce deuxième mode de réalisation, le bouton de commande **28** comprend une touche **29** sur laquelle l'utilisateur peut exercer une pression, et un élément de commutation **30** placé en dessous de la touche **29.**

La touche **29** comporte une couronne saillante **29₁** à sa base pour servir de butée. Ainsi, la touche 29 est retenue en sortie par le support cylindrique **16,** la couronne saillante **29₁** venant au contact du support cylindrique **16.** Dans l'exemple illustré, la touche **29** est de forme arrondie. Cette forme n'est néanmoins pas limitative.

L'élément de commutation **30** comprend des plots de contact **31** dirigés vers l'intérieur du support cylindrique. Dans l'exemple illustré, l'élément de commutation **30** comprend trois plots de contact, mais cet exemple n'est pas limitatif.

Lorsqu'une pression est exercée sur la touche **29,** celle-ci vient en appui sur l'élément de commutation **30.** Ainsi, cette pression est transmise à l'élément de commutation **30,** et donc aux plots de contact **31** qui permettent d'établir un contact électrique avec le système électronique **26** supportant un circuit de commande de la source d'éclairage **4.**

De plus, selon ce mode de réalisation, le manchon **7** comporte un orifice 32 ménagé de manière à pouvoir être positionné en vis-à-vis du trou de passage **16₃** et du bouton de commande **28** lors du montage. Ainsi, le bouton de commande **28** est guidé en translation dans le support cylindrique **16,** et est accessible à l'utilisateur via l'orifice **32.**

Selon ce deuxième mode de réalisation de l'invention, le système électronique **26** est également équipé d'un gyroscope (non représenté sur les figures) et d'un accéléromètre (non représenté sur les figures). Ainsi, le système électronique **26** est capable de détecter des mouvements réalisés avec l'accessoire de type sabre laser 1 selon l'invention.

Avantageusement, l'accessoire de type sabre laser **1** selon l'invention émet des sons et/ou modifie l'éclairage de la lame tubulaire **2** en fonction des mouvements détectés. Pour cela, le bouton de commande **28** est connecté, par l'intermédiaire des plots de contact **31,** d'un côté, au circuit de commande de la source d'éclairage **4,** et de l'autre côté, lorsque le sabre laser comprend un haut-parleur **33,** au circuit de commande du haut-parleur **33.** Dans ce cas, le bouton de commande **28** pilote le fonctionnement de la source d'éclairage **4** et/ou le haut-parleur **33.** Dans l'exemple de réalisation illustré, le pommeau **8** comporte un haut-parleur **33** et une carte électronique supportant un circuit de commande du haut-parleur **33.**

Selon le deuxième mode de réalisation de l'invention, le système électronique **26** peut être sous forme de plusieurs cartes électroniques **34₁**, **34₂**, **34₃** superposées et maintenues en position dans le support cylindrique **16,** et plus précisément dans le boitier **20,** grâce à la structure d'assemblage **27.** Selon le mode de réalisation illustré aux **Fig. 5****,** **6** et **7**, le système électronique **26** est sous forme de trois cartes électroniques **34₁, 34₂** et **34₃** superposées dans le boitier **20.** Il pourrait néanmoins être envisagé de superposer un nombre différent de cartes électroniques. Leur nombre dépend notamment du volume nécessaire pour le logement **22** de réception des piles **23** et de la dimension du support cylindrique **16.**

Selon ce mode de réalisation illustré, le système électronique **26** peut comprendre une carte électronique mère **34₁** qui est fixée par une structure d'assemblage **27,** par exemple par encliquetage, au support cylindrique **16.** La carte électronique mère **34₁** comporte également un connecteur **35** permettant son assemblage avec un connecteur complémentaire **36** porté par une carte électronique **34₂** supportant le bouton de commande. Cet assemblage de la carte électronique mère **34₁** et de la carte électronique **34₂** supportant le bouton de commande permet non seulement un contact électrique mais également le maintien en position de cette dernière.

Cet assemblage des différentes cartes électroniques superposées a l'avantage de permettre un montage aisé, en raison notamment de l'absence de fils électriques. Cet assemblage est également robuste dans le temps, et permet d'assurer un contact électrique satisfaisant. Les différentes cartes électroniques **34₁**, **34₂**, **34₃** sont bien maintenues en position, de sorte qu'elles ne s'abiment pas en cas de choc subi par l'accessoire de type sabre laser **1.** De plus, cet empilement des différentes cartes électroniques **34₁**, **34₂**, **34₃** permet un gain de place, permettant d'avoir un logement **22** de réception des piles **23** plus grand.

Bien que non illustré, le système électronique **26** peut se présenter sous la forme d'une unique carte électronique supportant un bouton de commande **28,** un circuit de commande de la ou des sources d'éclairage **4,** un gyroscope et un accéléromètre. Ce mode de réalisation n'est néanmoins pas préféré pour des raisons de dimensionnement.

Selon le deuxième mode de réalisation de l'invention, le bloc de commande **9** comporte également un circuit d'alimentation électrique. Ce circuit d'alimentation électrique comprend les piles **23,** un bandeau de connexion **37** porté par l'extérieur du fût tubulaire **21** du support cylindrique **16** et s'étendant d'une extrémité à l'autre du bloc de commande **9**, une première borne **25₁** au fond du logement **22** du fût tubulaire **21** (borne positive) et une deuxième borne **25₂** à l'extrémité opposée (borne négative), circulaire dans l'exemple de réalisation illustré aux **Fig. 4** et **5**, pour établir un contact électrique avec les piles **23.** Un plot de contact **31** du bouton de commande **28** permet d'alimenter le circuit lorsqu'une pression est exercée sur la touche **29** du bouton de commande **28.** Ce plot de contact **31** agit comme un interrupteur. En effet, lorsqu'une pression est exercée sur la touche **29** du bouton de commande **28**, les plots de contacts **31** établissent un contact électrique avec le circuit d'alimentation et avec le système électronique **26.**

Pour le cas où le manchon **7** est ajouré, le bandeau de connexion **37** est visible depuis l'extérieur du manche **3.**

### Communication avec un appareil communiquant à distance

Selon un troisième mode de réalisation de l'invention, le système électronique 26 comporte un composant émetteur **Bluetooth 39.** Un tel composant permet de communiquer avec un appareil communicant à distance, tel qu'une enceinte ou un casque audio, ou encore un smartphone ou une tablette. Ainsi, selon ce mode particulier de réalisation, il est possible d'émettre les sons à travers l'appareil communiquant à distance, au lieu du haut-parleur 33 présent dans le pommeau 8, en fonction des mouvements de l'accessoire de type sabre laser 1. Ce mode de réalisation permet également de communiquer avec un smartphone ou une tablette par exemple, via une application dédiée, permettant alors à l'utilisateur de choisir et modifier les sons émis et l'éclairage de la lame tubulaire 2.

Selon ce troisième mode de réalisation, le composant émetteur Bluetooth 39 peut être un composant de type « Classic Bluetooth » qui permet une émission des sons sur un périphérique audio communiquant à distance (une enceinte ou un casque par exemple), ou un composant de type « Bluetooth Low Energy » qui permet un échange bidirectionnel (composant émetteur et récepteur) avec un smartphone ou une tablette par exemple, ou un composant de type « Classic Bluetooth » et un composant de type « Bluetooth Low Energy », ou composant de type « Dual Mode » qui permet à la fois un échange de type « Classic Bluetooth » et un échange de type « Bluetooth Low Energy » (composant émetteur et récepteur) pour non seulement émettre des sons sur un périphérique audio communiquant à distance mais aussi communiquer avec un appareil communiquant à distance tel qu'un smartphone ou une tablette par exemple (composant émetteur et récepteur). Selon un mode préféré de réalisation, le composant émetteur Bluetooth est un composant de type « Dual Mode », permettant alors l'émission des sons sur un périphérique audio communiquant à distance et la communication bi-directionnelle avec un appareil communiquant à distance, tel qu'un smartphone ou une tablette, permettant de modifier les sons et/ou l'éclairage. Selon ce mode de réalisation, la communication avec le périphérique audio d'une part et avec le smartphone ou la tablette d'autre part, peut avoir lieu simultanément ou l'une après l'autre. Avantageusement, ce composant émetteur Bluetooth **39** peut être porté par une carte électronique. De préférence, le composant émetteur Bluetooth **39** est positionné de sorte à être à proximité de la surface interne **7₃** du manchon **7.**

Avantageusement, selon ce troisième mode de réalisation, le manchon **7** comprend une ouverture **40** en vis-à-vis du composant émetteur Bluetooth **39.** Une telle ouverture **40** est avantageuse car elle facilite le passage des ondes. Dans ce cas, il est préférable que le composant émetteur Bluetooth **39** soit positionné au plus près de cette ouverture **40.**

Selon un mode de réalisation avantageux illustré dans les **Fig. 5** et **6****,** l'ouverture **40** est positionnée de manière diamétralement opposée à l'orifice **32** ménagé dans le manchon **7**.

Lorsque le système électronique **26** est sous forme de plusieurs cartes électroniques, l'une d'entre elle peut être une carte électronique **34₃** supportant le composant émetteur Bluetooth **39,** tel que cela est illustré dans les **Fig. 5** à **7****.**

Bien que non illustré, le système électronique **26** peut se présenter sous la forme d'une unique carte électronique supportant un bouton de commande **28,** un circuit de commande de la ou des sources d'éclairage **4,** un gyroscope et un accéléromètre, et un composant émetteur Bluetooth **39.** Ce mode de réalisation n'est néanmoins pas préféré pour des raisons d'encombrement.

Bien que non préféré, le composant émetteur Bluetooth selon ce troisième mode de réalisation pourrait être remplacé par un autre composant émetteur, et éventuellement émetteur et récepteur, permettant la communication avec un appareil communiquant à distance, tel qu'un composant WIFI.

Dans le cadre de l'invention, un accessoire de type sabre laser **1** selon l'invention peut éventuellement combiner les modes de réalisation précédemment décrits sur le système de fixation amovible **10,** sur le bloc de commande **9** et sur la communication avec un appareil communiquant à distance.

Par exemple, l'invention concerne un accessoire de type sabre laser **1** ayant le système de fixation amovible **10** selon le premier mode de réalisation de l'invention, un bloc de commande connu de l'état de l'art, et ne comportant pas de composant émetteur Bluetooth.

Par exemple, l'invention concerne un accessoire de type sabre laser **1** ayant un bloc de commande **9** selon le deuxième mode de réalisation de l'invention, un système de fixation de la lame tubulaire 2 sur le manche 3 connu dans l'état de l'art, et ne comportant pas de composant émetteur Bluetooth.

Par exemple, l'invention concerne un accessoire de type sabre laser 1 ayant un système de fixation amovible et un bloc de commande connus de l'état de l'art, et comprenant un composant émetteur Bluetooth 39 selon le troisième mode de réalisation de l'invention.

Par exemple, l'invention concerne un accessoire de type sabre laser 1 ayant le système de fixation amovible **10** selon le premier mode de réalisation de l'invention, un bloc de commande connu de l'état de l'art, et comprend un composant émetteur Bluetooth 39 selon le troisième mode de réalisation de l'invention.

Par exemple, l'invention concerne un accessoire de type sabre laser 1 ayant un bloc de commande 9 selon le deuxième mode de réalisation de l'invention, un système de fixation de la lame tubulaire **2** sur le manche **3** connu dans l'état de l'art, et comprend un composant émetteur Bluetooth **39** selon le troisième mode de réalisation de l'invention.

Par exemple, l'invention concerne un accessoire de type sabre laser **1** ayant le système de fixation amovible **10** selon le premier mode de réalisation de l'invention, un bloc de commande **9** selon le deuxième mode de réalisation de l'invention, et ne comprenant pas de composant émetteur Bluetooth.

De préférence, l'invention concerne un accessoire de type sabre laser **1** ayant le système de fixation amovible **10** selon le premier mode de réalisation de l'invention, un bloc de commande **9** selon le deuxième mode de réalisation de l'invention, et comprend un composant émetteur Bluetooth **39** selon le troisième mode de réalisation de l'invention.

Selon ce mode de réalisation préféré et illustré aux **Fig.5****,** **6** et 7, le système électronique **26** est sous forme de plusieurs cartes électroniques **34₁, 34₂**, **34₃** superposées, et en particulier trois cartes électroniques **34₁**, **34₂** et **34₃** superposées dans l'exemple illustré, dans le boitier **20** : une carte électronique mère **34₁** équipée d'un gyroscope et d'un accéléromètre, une carte électronique **34₂** supportant un bouton de commande 28, et une carte électronique **34₃** comportant un composant émetteur Bluetooth**39**. La carte électronique mère **34₁** est fixée par encliquetage au support cylindrique **16.** La carte électronique mère **34₁** comporte également un connecteur **35** permettant son assemblage avec un connecteur complémentaire **36** porté par la carte électronique **34₂** supportant le bouton de commande **28.** Cet assemblage de la carte électronique mère **34₁** et de la carte électronique **34₂** supportant le bouton de commande permet non seulement un contact électrique mais également le maintien en position de cette dernière. Dans l'exemple de réalisation illustré, le bouton de commande **28** comprend trois plots de contact **31,** permettant respectivement d'établir un contact électrique, lorsque le bouton de commande **28** est actionné, avec la carte électronique mère **34₁,** avec le circuit de commande de la ou des sources d'éclairage **4,** et avec une borne **25** du circuit d'alimentation électrique. **Enfin,** la carte électronique **34₃** comportant le composant émetteur Bluetooth **39** est assemblée à la carte électronique mère **34₁** par encliquetage. Selon ce mode de réalisation, les cartes électroniques sont avantageusement assemblées entre elles avant la fixation de la carte électronique mère **34₁** au support cylindrique **16.** L'ordre d'empilement des différentes cartes électroniques est donné à titre d'exemple, mais n'est pas limitatif. Néanmoins, la carte électronique **34₃** comportant le composant émetteur Bluetooth **39** est de préférence positionnée au plus proche de la surface interne **7₃** du manchon **7,** et en particulier en vis-à-vis de l'ouverture **40** ménagée dans le manchon **7,** pour faciliter le passage des ondes.

## Revendications

1. - Accessoire de type sabre laser (**1**) comprenant :
- une lame tubulaire (**2**) comprenant un tube (**5**) comportant une extrémité proximale (**5₁**) et une extrémité distale (**5₂**) ;
- un manche (**3**) comprenant un manchon (**7**) avec une première extrémité (**7₁**) et une seconde extrémité (**7₂**), dans lequel est inséré un bloc de commande (**9**) d'au moins une source d'éclairage (**4**) de la lame tubulaire (**2**), et
- un système de fixation amovible **(10)** de la lame tubulaire **(2)** sur le manche **(3)** par son extrémité proximale (**5₁**), composé d'un embout **(11)** emmanché à l'extrémité proximale (**5₁**) du tube (5) et d'une bague de serrage **(12)** engagée pour être emmanchée sur l'embout **(11)** et fixée à la première extrémité (**7₁**) du manchon **(7), caractérisé en ce que** l'embout **(11)** est fixé sur l'extérieur du tube **(5)** et comporte un épaulement **(13)** apte à venir en butée contre la première extrémité (**7₁**) du manchon et **en ce que** le manchon **(7)** comporte à partir de sa première extrémité (**7₁**), un puits **(7p)** dans lequel l'embout est engagé jusqu'à son épaulement **(13),** la bague de serrage **(12)** étant engagée à partir de l'extrémité distale (**5₂**) du tube **(5)** pour être emmanchée sur l'embout **(11).**

2. - Accessoire de type sabre laser **(1)** selon la revendication 1, dans lequel l'embout **(11)** comporte à son extrémité libre (**11₂**) un fond de butée **(14)** pour le tube **(5)** prolongé à l'équerre par un retour **(15)** inséré à l'intérieur du tube **(5),** permettant le maintien en position du tube **(5).**

3. - Accessoire de type sabre laser **(1)** selon la revendication 2, selon lequel le retour **(15)** de l'embout **(11)** assure le maintien d'un système de diffusion et de conduction de la lumière inséré à l'intérieur du tube **(5).**

4. - Accessoire de type sabre laser **(1)** selon la revendication 1, 2 ou 3, dans lequel la bague de serrage **(12)** comporte une partie saillante (**12₄**) par rapport au manchon **(7),** dont le profil est aménagé pour servir de garde lame.

5. - Accessoire de type sabre laser **(1)** selon l'une quelconque des revendications précédentes, dans lequel le bloc de commande **(9)** comprend un support cylindrique **(16)** coopérant avec la surface interne (**7₃**) du manchon **(7),** le support cylindrique **(16)** maintenant en position un système électronique **(26)** muni d'un bouton de commande **(28)** de la source d'éclairage **(4),** ledit bouton de commande **(28)** étant guidé en translation par le support cylindrique **(16)** et positionné en vis-à-vis d'un orifice **(32)** ménagé dans le manchon **(7).**

6. - Accessoire de type sabre laser **(1)** selon la revendication 5, comprenant un système de blocage **(19)** en translation et en rotation du support cylindrique **(16)** dans le manchon **(7).**

7. - Accessoire de type sabre laser **(1)** selon l'une quelconque des revendications 5 ou 6, dans lequel le support cylindrique **(16)** est composé d'un boitier **(20)** muni d'une structure d'assemblage **(27)** pour maintenir en position le système électronique **(26),** et à partir duquel s'étend un fût tubulaire **(21)** délimitant intérieurement un logement **(22)** de réception, ouvert à l'extrémité opposée au boitier **(20),** pour recevoir des piles **(23).**

8. - Accessoire de type sabre laser **(1)** selon l'une quelconque des revendications 5 à 7, dans lequel un pommeau **(8)** fixé à la seconde extrémité (**7₂**) du manchon **(7)** comprend un haut-parleur **(33)** et une carte électronique supportant un circuit de commande du haut-parleur **(33).**

9. - Accessoire de type sabre laser **(1)** selon la revendication 8, dans lequel le bouton de commande **(28)** pilote le fonctionnement du haut-parleur **(33).**

10. - Accessoire de type sabre laser **(1)** selon l'une quelconque des revendications 7 à 9, dans lequel le système électronique **(26)** est équipé d'un gyroscope et d'un accéléromètre pour détecter des mouvements du manche **(3),** le bouton de commande **(28)** étant relié à un circuit de commande de la source d'éclairage **(4)** pour activer la source d'éclairage **(4)** en fonction des mouvements détectés.

11. - Accessoire de type sabre laser **(1)** selon l'une quelconque des revendications 5 à 10, dans lequel le système électronique **(26)** est sous forme de plusieurs cartes électroniques (**34₁, 34₂**, **34₃**) montées de manière superposée.

12. - Accessoire de type sabre laser **(1)** selon la revendication 11, dans lequel le système électronique **(26)** comporte une carte électronique mère (**34₁**) équipée du gyroscope et de l'accéléromètre, fixée par encliquetage au support cylindrique **(16),** supportant d'un côté un connecteur **(35)** assemblé avec un connecteur complémentaire **(36)** porté par une carte électronique (**34₂**) supportant le bouton de commande **(28),** et de l'autre côté assemblée par encliquetage à une carte électronique (**34₃**) comportant le composant émetteur Bluetooth **(39).**

13. - Accessoire de type sabre laser **(1)** selon l'une quelconque des revendications 8 à 12, dans lequel le système électronique **(26)** comporte un composant émetteur Bluetooth **(39)** permettant la communication avec un appareil communicant à distance.

14. - Accessoire de type sabre laser **(1)** selon la revendication 13, dans lequel une ouverture **(40)** est ménagée dans le manchon **(7)** en vis-à-vis du composant émetteur Bluetooth **(39)** pour favoriser le passage d'ondes.

15. - Accessoire de type sabre laser **(1)** selon l'une quelconque des revendications 7 à 14, comportant un circuit d'alimentation électrique comprenant un bandeau de connexion **(37)** porté par l'extérieur du fût tubulaire **(21)** et s'étendant d'une extrémité à l'autre du bloc de commande **(9),** une première borne (**25₁**) au fond du logement **(22)** du fût tubulaire **(21)** et une deuxième borne (**25₂**) à extrémité opposée, pour établir un contact électrique avec les piles **(23).**

## Patentansprüche

1. Zubehör vom Typ Lichtschwert (1), umfassend:
- eine rohrförmige Klinge (2), umfassend ein Rohr (5) mit einem proximalen Ende (5₁) und einem distalen Ende (5₂),
- einen Griff (3), umfassend eine Hülse (7) mit einem ersten Ende (7₁) und einem zweiten Ende (7₂), in die ein Block zur Steuerung (9) wenigstens einer Beleuchtungsquelle (4) der rohrförmigen Klinge (2) eingesetzt ist, und
- ein System zum lösbaren Befestigen (10) der rohrförmigen Klinge (2) an dem Griff (3) über ihr proximales Ende (5₁), bestehend aus einem Ansatzstück (11), das an das proximale Ende (5₁) des Rohrs (5) angesetzt ist, und einem Klemmring (12), der angelegt wird, um auf das Ansatzstück (11) aufgesteckt und an dem ersten Ende (7₁) der Hülse (7) befestigt zu werden,
**dadurch gekennzeichnet, dass** das Ansatzstück (11) an der Außenseite des Rohrs (5) befestigt ist und eine Schulter (13) umfasst, die geeignet ist, an dem ersten Ende (7₁) der Hülse in Anschlag zu gelangen und dass die Hülse (7) von ihrem ersten Ende (7₁) ausgehend eine Vertiefung (7p) umfasst, in die das Ansatzstück bis zu seiner Schulter (13) eingesteckt ist, wobei der Klemmring (12) von dem distalen Ende (5₂) des Rohrs (5) aus angelegt wird, um auf das Ansatzstück (11) aufgesteckt zu werden.

2. Zubehör vom Typ Lichtschwert (1) nach Anspruch 1, bei dem das Ansatzstück (11) an seinem freien Ende (11₂) einen Anschlagboden (14) für das Rohr (5) umfasst, welcher über einen in das Rohr (5) eingesetzten Rücksprung (15) rechtwinklig verlängert ist, wodurch es möglich ist, das Rohr (5) in Position zu halten.

3. Zubehör vom Typ Lichtschwert (1) nach Anspruch 2, bei dem der Rücksprung (15) des Ansatzstücks (11) das Halten eines Systems zur Lichtstreuung- und -leitung, welches in das Rohr (5) eingesetzt ist, sicherstellt.

4. Zubehör vom Typ Lichtschwert (1) nach Anspruch 1, 2 oder 3, bei dem der Klemmring (12) einen in Bezug auf die Hülse (7) vorspringenden Teil (12₄) umfasst, dessen Profil dazu eingerichtet ist, als Klingenschutz zu dienen.

5. Zubehör vom Typ Lichtschwert (1) nach einem der vorhergehenden Ansprüche, bei dem der Steuerblock (9) einen zylindrischen Träger (16) aufweist, der mit der Innenfläche (7₃) der Hülse (7) zusammenwirkt, wobei der zylindrische Träger (16) ein elektronisches System (26) in Position hält, das mit einem Knopf zum Steuern (28) der Beleuchtungsquelle (4) versehen ist, wobei der Steuerknopf (28) durch den zylindrischen Träger (16) verschieblich geführt ist und gegenüber einer in der Hülse (7) ausgebildeten Öffnung (32) angeordnet ist.

6. Zubehör vom Typ Lichtschwert (1) nach Anspruch 5, umfassend ein System (19), um den zylindrischen Träger (16) in der Hülse (7) gegen ein Verschieben und ein Drehen festzulegen.

7. Zubehör vom Typ Lichtschwert (1) nach einem der Ansprüche 5 oder 6, bei dem der zylindrische Träger (16) aus einem Gehäuse (20) besteht, das mit einer Montagestruktur (27) versehen ist, um das elektronische System (26) in Position zu halten, und von dem ausgehend sich ein rohrförmiger Schaft (21) erstreckt, der innen eine Aufnahme (22) begrenzt, die an dem dem Gehäuse (20) gegenüberliegenden Ende offen ist, um Batterien (23) aufzunehmen.

8. Zubehör vom Typ Lichtschwert (1) nach einem der Ansprüche 5 bis 7, bei dem ein an dem zweiten Ende (7₂) der Hülse (7) angebrachter Knauf (8) einen Lautsprecher (33) und eine Elektronikkarte, welche eine Schaltung zum Steuern des Lautsprechers (33) trägt, umfasst.

9. Zubehör vom Typ Lichtschwert (1) nach Anspruch 8, bei dem der Steuerknopf (28) den Betrieb des Lautsprechers (33) steuert.

10. Zubehör vom Typ Lichtschwert (1) nach einem der Ansprüche 7 bis 9, bei dem das elektronische System (26) mit einem Gyroskop und mit einem Beschleunigungsmesser zum Erfassen von Bewegungen des Griffs (3) ausgestattet ist, wobei der Steuerknopf (28) mit einer Schaltung zum Steuern der Beleuchtungsquelle (4) verbunden ist, um die Beleuchtungsquelle (4) in Abhängigkeit von den erfassten Bewegungen zu aktivieren.

11. Zubehör vom Typ Lichtschwert (1) nach einem der Ansprüche 5 bis 10, bei dem das elektronische System (26) in Form mehrerer übereinander angebrachter Elektronikkarten (34₁, 34₂, 34₃) vorliegt.

12. Zubehör vom Typ Lichtschwert (1) nach Anspruch 11, bei dem das elektronische System (26) eine Hauptelektronikkarte (34₁) umfasst, die mit dem Gyroskop und mit dem Beschleunigungsmesser ausgestattet ist, die an dem zylindrischen Träger (16) eingerastet ist, die auf einer Seite einen Verbinder (35) trägt, der mit einem ergänzenden Verbinder (36) zusammengesetzt ist, welcher von einer Elektronikkarte (34₂) getragen ist, die den Steuerknopf (28) trägt, und auf der anderen Seite an einer Elektronikkarte (34₃) eingerastet ist, die die Bluetooth-Sendekomponente (39) umfasst.

13. Zubehör vom Typ Lichtschwert (1) nach einem der Ansprüche 8 bis 12, bei dem das elektronische System (26) eine Bluetooth-Sendekomponente (39) umfasst, die die Kommunikation mit einem fernkommunizierenden Gerät ermöglicht.

14. Zubehör vom Typ Lichtschwert (1) nach Anspruch 13, bei dem in der Hülse (7) eine Öffnung (40) gegenüber der Bluetooth-Sendekomponente (39) ausgebildet ist, um den Wellendurchgang zu begünstigen.

15. Zubehör vom Typ Lichtschwert (1) nach einem der Ansprüche 7 bis 14, umfassend eine Stromversorgungsschaltung, die einen Verbindungsstreifen (37), welcher von der Außenseite des rohrförmigen Schafts (21) getragen ist und sich von einem Ende zum anderen Ende des Steuerblocks (9) erstreckt, einen ersten Anschluss (25₁) am Boden der Aufnahme (22) des rohrförmigen Schafts (21) und einen zweiten Anschluss (25₂) am gegenüberliegenden Ende umfasst, um einen elektrischen Kontakt mit den Batterien (23) herzustellen.

## Claims

1. - A light-sabre type accessory (1) comprising:
- a tubular blade (2) comprising a tube (5) including a proximal end (5₁) and a distal end (5₂);
- a handle (3) comprising a sleeve (7) with a first end (7₁) and a second end (7₂), into which is inserted a control unit (9) controlling at least one lighting source (4) lighting the tubular blade (2), and
- a system for removably fixing (10) the tubular blade (2) on the handle (3) through its proximal end (5₁), composed of a mouthpiece (11) fitted to the proximal end (5₁) of the tube (5) and a clamping ring (12) engaged to be fitted onto the mouthpiece (11) and fixed to the first end (7₁) of the sleeve (7), **characterized in that** the mouthpiece (11) is fixed on outside of the tube (5) and includes a shoulder (13) able to abut against the first end (7₁) of the sleeve and **in that** the sleeve (7) includes from its first end (7₁), a well (7p) in which the mouthpiece is engaged up to its shoulder (13), the clamping ring (12) being engaged from the distal end (5₂) of the tube (5) to be fitted onto the mouthpiece (11).

2. - The light-sabre type accessory (1) according to claim 1, wherein the mouthpiece (11) includes at its free end (11₂) an abutment bottom (14) for the tube (5) extended at right angle by a return (15) inserted inside the tube (5), allowing holding in position the tube (5).

3. - The light-sabre type accessory (1) according to claim 2, wherein the return (15) of the mouthpiece (11) ensures the holding of a light diffusion and conduction system inserted inside the tube (5).

4. - The light-sabre type accessory (1) according to claim 1, 2 or 3, wherein the clamping ring (12) includes a protruding portion (12₄) relative to the sleeve (7) whose profile is formed to serve as a blade guard.

5. - The light-sabre type accessory (1) according to any one of the preceding claims, wherein the control unit (9) comprises a cylindrical support (16) cooperating with the inner surface (7₃) of the sleeve (7), the cylindrical support (16) holding in position an electronic system (26) provided with a control button (28) controlling the lighting source (4), said control button (28) being guided in translation by the cylindrical support (16) and positioned facing an orifice (32) formed in the sleeve (7).

6. - The light-sabre type accessory (1) according to claim 5, comprising a system for blocking (19) in translation and in rotation the cylindrical support (16) in the sleeve (7).

7. - The light-sabre type accessory (1) according to any one of claims 5 or 6, wherein the cylindrical support (16) is composed of a casing (20) provided with an assembly structure (27) to hold in position the electronic system (26), and from which extends a tubular shank (21) internally delimiting a receiving housing (22), open at the end opposite to the casing (20), to receive cells (23).

8. - The light-sabre type accessory (1) according to any one of claims 5 to 7, wherein a knob (8) fixed to the second end (7₂) of the sleeve (7) comprises a loudspeaker (33) and an electronic board supporting a control circuit controlling the loudspeaker (33).

9. - The light-sabre type accessory (1) according to claim 8, wherein the control button (28) controls the operation of the loudspeaker (33).

10. - The light-sabre type accessory (1) according to any one of claims 7 to 9, wherein the electronic system (26) is equipped with a gyroscope and an accelerometer to detect movements of the handle (3), the control button (28) being connected to a control circuit controlling the lighting source (4) to activate the lighting source (4) based on the detected movements.

11. - The light-sabre type accessory (1) according to any one of claims 5 to 10, wherein the electronic system (26) is in the form of several electronic boards (34₁, 34₂, 34₃) mounted in a superimposed manner.

12. **-** The light-sabre type accessory (1) according to claim 11, wherein the electronic system (26) includes an electronic motherboard (34₁) equipped with the gyroscope and the accelerometer, fixed by snap-fastening to the cylindrical support (16), on one side supporting a connector (35) assembled with a complementary connector (36) carried by an electronic board (34₂) supporting the control button (28), and on the other side assembled by snap-fastening to an electronic board (34₃) including the Bluetooth emitter component (39).

13. - The light-sabre type accessory (1) according to any one of claims 8 to 12, wherein the electronic system (26) includes a Bluetooth emitter component (39) allowing communication with a remotely communicating device.

14. - The light-sabre type accessory (1) according to claim 13, wherein an aperture (40) is formed in the sleeve (7) facing the Bluetooth emitter component (39) to promote the passage of waves.

15. - The light-sabre type accessory (1) according to any one of claims 7 to 14, including an electric power supply circuit comprising a connection strip (37) carried by the outside of the tubular shank (21) and extending from one end to the other of the control unit (9), a first terminal (25₁) at the bottom of the housing (22) of the tubular shank (21) and a second terminal (25₂) at the opposite end, to establish an electrical contact with the cells (23).
